# EUROPÄISCHE PATENTSCHRIFT

(11) **EP 3 519 637 B1**
(45) Veröffentlichungstag und Bekanntmachung des Hinweises auf die Patenterteilung: **18.12.2019**
(21) Anmeldenummer: 18710320.5
(22) Anmeldetag: 07.02.2018
(51) Int. Cl.: E03C 1/086, A45D 27/46

(54) **AUSLAUFVORRICHTUNG, DIE AN EINEM WASSERAUSLAUF ANBRINGBAR IST**
OUTLET DEVICE THAT CAN BE MOUNTED ON A WATER OUTLET
DISPOSITIF DE SORTIE POUVANT ÊTRE MONTÉ SUR UNE SORTIE D'EAU

(30) Priorität: 08.02.2017 DE 102017102490
(43) Veröffentlichungstag der Anmeldung: 07.08.2019
(73) Patentinhaber: Neoperl GmbH, 79379 Müllheim (DE)
(72) Erfinder: PFANNSCHMIDT, Holger, 35066 Geismer (DE)
(74) Vertreter: Mertzlufft-Paufler, Cornelius
(86) Internationale Anmeldenummer: PCT/EP2018/053063
(87) Internationale Veröffentlichungsnummer: WO 2018/146141

(56) Entgegenhaltungen:
- WO-A1-82/00696
- US-A- 2 989 249
- US-A- 4 941 492
- US-A1- 2012 318 391
- US-A1- 2015 266 189

## Beschreibung

Die vorliegende Erfindung betrifft eine Vorrichtung, insbesondere eine Auslaufvorrichtung, mit einem Gehäuse, das über eine Wasserdurchflussöffnung des Gehäuses an einem Wasserauslauf einer sanitären Auslaufarmatur anbringbar ist.

Aus dem Stand der Technik sind derartige Einrichtungen bereits in unterschiedlichen Ausführungsformen bekannt. So beschriebt die DE 10 2009 060 433 A1 einen Aufsatz für einen Auslass eines Wasserhahns, welcher aus einer Kappe gebildet ist, die einen eine Durchflussöffnung bildenden Schlitz aufweist, aus dem das Wasser austritt.

Aus der DE 20 2006 004 971 U1 ist ein Reinigungsstrahler für Hauswasserhähne bekannt, der an dem Auslaufrohr oder dem an diesem angeschraubten Wasserstrahlbelüfter selbsthaltend angeordnet ist. An seinem Auslass sind Strahlbohrungen angeordnet, welche zur Erzeugung von Wasserstrahlen ausgebildet sind, die eine reinigende Wirkung ausüben können, ohne mit den anderen, jeweils benachbarten Wasserstrahlen zu einem Gesamtstrahl zusammenzufallen.

Aus der US 4,838,949 A ist weiterhin eine Vorrichtung zum Reinigen eines Nassrasiererklingenkopfes bekannt, die eine in eine Kammer gerichtete Durchflussöffnung umfasst, wobei das Leitungswasser von einer in der Kammer befindlichen Ablenkplatte aus den in die Kammer einführbaren Nassrasiererklingenkopf abgestrahlt wird.

Aus der US 4,941,492 A ist eine Vorrichtung zum Spülen eines Rasiererklingenkopfes bekannt, welche auf einen Wasserhahn aufgesetzt werden kann und Leitungswasser bei Leitungsdruck aufnimmt. Die Vorrichtung kanalisiert das Leitungswasser zur Erhöhung der Fließgeschwindigkeit, um daraus einen unter "Hochdruck" gerichteten Wasserstrahl zum Reinigen von Rasierklingen zu schaffen. Die Rasierklinge wird in einen unteren Hohlraum der Vorrichtung eingeführt, wo sie von dem Wasserstrahl durch Leitungswasser gereinigt wird, das unter hohem Druck durch eine Reihe von Leitungen in den Hohlraum geleitet wird.

Aus der US 8,689,830 B2 ist überdies ein Reinigungsstrahler bekannt, der eine Einrichtung zur Erzeugung eines pulsierenden Wasserstrahls umfasst, die mittels dem aus dem Auslass des Wasserhahns austretenden Leitungswassers in Rotation versetzt wird.

Nachteilig bei den vorgenannten Vorrichtungen ist auf der einen Seite die teils konstruktiv aufwendige Gestaltung, auf der anderen Seite sind diese Vorrichtungen, einmal an den Wasserhahn angebracht, nur geeignet, einen für die Reinigung eines Nassrasierers geeigneten Wasserstrahl zu erzeigen. Ein mit derartigen Einrichtungen versehener Wasserhahn ist somit nicht mehr zweckmäßig verwendbar.

Aus der US 2012/318391 A1 ist ein Duschkopf mit einem Umschaltmechanismus vorbekannt, der mit Hilfe eines Zugseiles zwischen verschiedenen Auslaufstrahlbildern umgeschaltet werden kann. Der im vorbekannten Duschkopf verwendete Umschaltmechanismus weist dazu ein wasserführendes Gehäuse auf, das mit seiner Wasserdurchflussöffnung an einem Wasseranschluss montierbar ist. Der Wasserdurchflussöffnung des Gehäuses folgt in Durchflussrichtung ein Kanal, der sich abströmseitig in Kanalabschnitte unterteilt, die zu jeweils einem Wasserauslass führen. Um den zu einem der Wasserauslässe führenden Kanalabschnitt wahlweise auswählen, zuschalten oder abschalten zu können, ist eine (Ventil-)Einrichtung mit einer (Ventil-)Kugel vorgesehen, die durch eine Drehbewegung vor einen der Wasserauslässe gedreht und den Wasserauslass damit verschließen kann, oder die sich stattdessen in eine die Wasserauslässe gleichzeitig offen haltende Zwischenstellung verdrehen lässt. Es versteht sich, dass das zuströmende Wasser aus nur einem der Wasserauslässe mit einer höheren Fließgeschwindigkeit austreten kann, als dies bei einem Wasseraustritt aus beiden Wasserauslässen gleichzeitig der Fall wäre.

Der vorliegenden Erfindung liegt die Aufgabe zu Grunde, eine Vorrichtung zu schaffen, welche die vorgenannten Probleme ausräumt.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Vorrichtung sind in den abhängigen Unteransprüchen angegeben.

In Anlehnung an den genannten Stand der Technik umfasst die erfindungsgemäße Vorrichtung ein Gehäuse, welches eine an einem Auslass eines Wasserhahns anbringbare Wasserdurchflussöffnung umfasst, der sich mindestens ein zu mindestens einer innerhalb des Gehäuses der Vorrichtung angeordneten und zur Erzeugung eines pulsierenden Wasserstrahls des aus dem Auslass des Wasserhahns austretenden Leitungswassers ausgebildeten Einrichtung wasserleitender Kanal anschließt, wobei die Einrichtung das Leitungswasser über den Kanal aufnimmt und bei Leistungsdruck an einen Wasserauslass weitergibt.

Erfindungsgemäß ist eine Vorrichtung der eingangs genannten Art dadurch gekennzeichnet, dass die mindestens einen an mindestens einem weiteren Kanal angeschlossenen Wasserauslass umfasst.

Die Anordnung eines zusätzlichen Wasserauslasses ermöglicht es nun erstmalig, die Vorrichtung auch gleichzeitig zum normalen, zweckmäßigen Verwenden des Wasserhahns zu nutzen. Hierzu ist erfindungsgemäß innerhalb des Gehäuses vorzugsweise mindestens ein Ventil, ein Sperrorgan und/oder ein Umlenkorgan vorgesehen, mittels dem das Leitungswasser entweder in den einen Kanal oder in den anderen Kanal geleitet wird. Das Ventil, Sperrorgan oder Umlenkorgan wird von dem Bediener manuell betätigt, entweder direkt oder indirekt über die konstruktive Ausgestaltung des Gehäuses, welche im nachstehenden erörtert wird.

Weitere Ziele, Merkmale, Vorteile und Anwendungsmöglichkeiten der erfindungsgemäßen Vorrichtung ergeben sich aus der nachfolgenden Beschreibung eines Ausführungsbeispiels anhand der Zeichnung.

In den Zeichnungen zeigen
Fig.1 die erfindungsgemäße Vorrichtung in einer schematischen, aufgebrochenen Seitenansicht;
Fig.2 die Vorrichtung in der Draufsicht.

Wie aus Fig.1 ersichtlich, ist die erfindungsgemäße Vorrichtung 1 vorzugsweise aus einem mehrteiligen Gehäuse 2 gebildet, welches mit einer Wasserdurchflussöffnung 20 an dem Auslass eines Wasserhahns anbringbar ist. Die Anbringung kann mittels einer kraft- oder formschlüssigen Verbindung, bspw. durch Klemmen oder Verschrauben erfolgen.

Ferner umfasst die Vorrichtung mindestens eine zur Erzeugung eines pulsierenden Wasserstrahls und/oder zur Erhöhung der Fließgeschwindigkeit des aus dem Auslass des Wasserhahns austretenden Leitungswassers ausgebildete Einrichtung 21. Diese Einrichtung 21 ist vorteilhaft so ausgebildet, dass der anstehende Wasserdruck beim Öffnen des Wasserhahns durch eine Kanalplatte 28 mit mehreren Kanalbohrungen in eine Reihe durchgeleitet wird, die auf ein Rotationsventil 29 angetrieben durch den anstehenden Wasserdruck treffen.

Der Wasserdurchflussöffnung 20 schließt sich ein wasserleitender Kanal 22 an, über den das Leitungswasser zu der Einrichtung 21 geführt wird, die es dann bei Leitungsdruck an einen Wasserauslass 23 weitergibt.

Wie aus Fig.1 und Fig.2 ersichtlich, umfasst die Vorrichtung 1 ferner mindestens einen an mindestens einem weiteren Kanal 24 angeschlossenen Wasserauslass 25.

Die Wasserauslässe 23, 25 sind vorteilhaft innerhalb mehrerer Gehäuseteile oder Gehäusekammern 2a, 2b angeordnet, wobei mindestens ein Gehäuseteil oder mindestens eine Gehäusekammer 2a, 2b rotier- oder kippbar an dem Gehäuse 2 bzw. hier an dem Gehäuse 2 zugehörigen Gehäuseteil 2c, welches die Wasserdurchflussöffnung 20 beinhaltet, angeordnet ist.

Ferner ist vorzugsweise mindestens ein Ventil 26, ein Sperrorgan 26 und/oder ein Umlenkorgan 26 vorgesehen, mittels dem das Leitungswasser entweder in den Kanal 22 oder in den Kanal 24 geleitet wird, denen sich die beiden Wasserauslässe 23, 25 anschließen.

Die Gehäuseteile oder Gehäusekammern 2a, 2b weisen vorzugsweise jeweils mindestens einen Wassereinlass 200a, 200b auf, wobei das mindestens eine Ventil 26, Sperrorgan 26 oder Umlenkorgan 26 so ausgebildet und angeordnet ist, dass durch Rotation R oder Kippen (nicht bildlich dargestellt) eines oder mehrerer Gehäuseteile oder Gehäusekammern 2a, 2b das mindestens eine Ventil 26, Sperrorgan 26 oder Umlenkorgan 26 den Durchfluss des Leitungswassers an einem Wassereinlass 200a, 200b verhindert.

Hierzu sind in der in den Fign.1 und 2 dargestellten Ausführungsformen der Erfindung die Wassereinlässe 200a, 200b an einer zylindrischen ausgebildeten Wasserdurchflussöffnung 20 bzw. an einem die Wasserdurchflussöffnung 20 umfassenden Gehäuseteil 2c rotierbar angeordnet, wobei das mindestens eine Ventil 26, Sperrorgan 26 oder Umlenkorgan 26 zur Verhinderung eines Durchflusses in eine der beiden Wassereinlässe 200a, 200b innerhalb der Wasserdurchflussöffnung 20 oder dem Wasserdurchflussöffnung 20 umfassenden Gehäuseteil 2c fest angeordnet ist.

In einer weiteren denkbaren Ausführungsform der Erfindung ist das Gehäuse 2 aus zwei Gehäuseteilen gebildet, wobei das die Einrichtung 21 beinhaltende Gehäuseteil an dem anderen Gehäuseteil derart kippbar angeordnet ist, dass in einer vorzugsweise nach unten gerichteten Kippstellung der Wassereinlass in das die Einrichtung 21 beinhaltende Gehäuseteil freigegeben ist und in der anderen Kippstellung eine Freigabe des anderen Wassereinlasses des anderen Gehäuseteils durch ein an dem die Einrichtung 21 beinhaltende Gehäuseteil angeordnetes Ventil 26, Sperrorgan 26 oder Umlenkorgan 26 oder auf sonstige Weise erfolgt.

In einer weiteren denkbaren Ausführungsform ist das mindestens eine Ventil 26, Sperrorgan 26 oder Umlenkorgan 26 außerhalb des Gehäuses 11 manuell betätigbar.

Wie aus Fig.1 ersichtlich, ist an einem Gehäuseteil 2a oder an einer Gehäusekammer 2a eine Öffnung 201 zur Anordnung eines Perlators vorgesehen.

Weiterhin ist es vorteilhaft, an dem Wasserauslass 23 einen Spritzschutz 3 vorzusehen, welcher aus vertikal ausgerichteten, flexiblen und/oder elastischen sowie kammerartig ausgebildeten Rippen 30 gebildet ist. Der Spritzschutz 23 wird vorzugsweise in einer Ringnut 31 an der Gehäusekammer 2b angeordnet.

Überdies ist an einem Gehäuseteil oder an einer Gehäusekammer 2a eine mit einem Verschluss 27 verschließbare Wartungsöffnung 202 vorgesehen.

Die erfindungsgemäße Vorrichtung beschränkt sich in ihrer Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

Zusammenfassend ist also folgendes festzustellen:
Die vorliegende Erfindung betrifft eine Vorrichtung (1), insbesondere eine Auslaufvorrichtung, die zum Reinigen beispielsweise eines ein- und mehrklingigen Nassrasiererklingenkopfes bestimmt ist, mit einem Gehäuse (2), welches über eine Wasserdurchflussöffnung (20) an einem Wasserauslauf einer sanitären Auslaufarmatur anbringbar ist, welcher Wasserdurchflussöffnung (20) sich mindestens ein zumindest einer innerhalb des Gehäuses (2) der Vorrichtung (1) angeordneten und zur Erzeugung eines pulsierenden Wasserstrahls und/oder zur Erhöhung der Fließgeschwindigkeit des aus dem Auslass des Wasserhahns austretenden Leitungswassers ausgebildeten Einrichtung (21) wasserleitenden Kanal (22) anschließt, wobei die Einrichtung (21) das Leitungswasser über den Kanal (22) aufnimmt und bei Leitungsdruck an einen Wasserauslass (23) weitergibt. Die erfindungsgemäße Vorrichtung ist dadurch gekennzeichnet, dass die mindestens einen an mindestens einem weiteren Kanal (24) angeschlossenen Wasserauslass (25) umfasst.

### Bezugszeichenliste

- 1: Vorrichtung
- 2: Gehäuse
- 3: Spritzschutz
- 2a, 2b: Gehäusekammern
- 2c: Gehäuseteil
- 20: wasserdurchflussöffnung
- 21: Einrichtung
- 22, 24: Wasserleitende Kanäle
- 23, 25: Wasserauslässe
- 26: Ventil, Sperrorgan oder Umlenkorgan
- 27: Verschluss
- 28: Kanalplatte
- 29: Rotationsventil
- 30: Rippen
- 31: Ringnut für den Spritzschutz
- 200a, 200b: Wassereinlässe
- 201: Öffnung
- 203: Stopfen
- 202: Wartungsöffnung
- R: Rotationsrichtung

## Patentansprüche

1. Vorrichtung (1) insbesondere Auslaufvorrichtung, mit einem Gehäuse, dass über eine Wasserdurchflussöffnung (20) an einem Wasserauslauf einer sanitären Auslaufarmatur anbringbar ist, welcher Wasserdurchflussöffnung sich mindestens ein zu mindestens einer innerhalb des Gehäuses (2) der Vorrichtung (1) angeordneten und zur Erzeugung mindestens eines pulsierenden Wasserstrahls des aus dem Auslass des Wasserhahns austretenden Leitungswassers ausgebildeten Einrichtung (21) wasserleitender Kanal (22) anschließt, wobei die Einrichtung (21) das Leitungswasser über den Kanal (22) aufnimmt und bei Leitungsdruck an einem Wasserauslass (23) weitergibt, wobei die Vorrichtung (1) mindestens einen an wenigstens einem weiteren Kanal (24) angeschlossenen Wasserauslass (25) umfasst.

2. Vorrichtung (1) nach Anspruch 1, **dadurch gekennzeichnet, dass** mindestens ein Ventil (26), ein Sperrorgan (26) und/oder ein Umlenkorgan (26) vorgesehen ist, mittels dem das Leitungswasser entweder in den Kanal (22) oder in den Kanal (24) geleitet wird.

3. Vorrichtung (1) nach einem der Ansprüche 1 oder 2, **dadurch gekennzeichnet, dass** die Wasserauslässe9 (23, 25) innerhalb mehrerer Gehäuseteile oder Gehäusekammern (2a, 2b) angeordnet sind, wobei mindestens ein Gehäuseteil oder mindestens eine Gehäusekammer (2a, 2b) rotier- oder kippbar an dem Gehäuse (2) angeordnet ist.

4. Vorrichtung (1) nach Anspruch 3, **dadurch gekennzeichnet, dass** die Gehäuseteile oder Gehäusekammern (2a, 2b) jeweils mindestens einen Wassereinlass (200a, 200b) aufweisen, wobei das mindestens eine Ventil (26), Sperrorgan (26) oder Umlenkorgan (26) so ausgebildet und angeordnet ist, dass durch Rotation oder Kippen eines oder mehreren Gehäuseteile oder Gehäusekammern (2a, 2b) das mindestens eine Ventil (26), Sperrorgan (26) oder Umlenkorgan (26) den Durchfluss des Leitungswassers an einem Wassereinlass (200a, 200b) verhindert.

5. Vorrichtung (1) nach Anspruch 4, **dadurch gekennzeichnet, dass** die Wassereinlässe (200a, 200b) an einer zylindrisch ausgebildeten Wasserdurchflussöffnung (20) bzw. an einem die Wasserdurchflussöffnung (20) umfassenden Gehäuseteil (2c) rotierbar angeordnet sind, wobei das mindestens eine Ventil (26), Sperrorgan (26) oder Umlenkorgan (26) zur Verhinderung eines Durchflusses in eine der beiden Wassereinlässe (200a, 200b) innerhalb der Wasserdurchflussöffnung (20) fest angeordnet ist.

6. Vorrichtung (1) nach einem der vorgegangenen Ansprüche 2 bis 5, **dadurch gekennzeichnet, dass** das mindestens eine Ventil (26), Sperrorgan (26) oder Umlenkorgan (26) außerhalb des Gehäuses (2) manuell betätigbar ist.

7. Vorrichtung (1) nach einem der vorgegangenen Ansprüche 3 bis 6, **dadurch gekennzeichnet, dass** an einem Gehäuseteil oder an einer Gehäusekammer (2a) eine Öffnung (201) zur Anordnung eines belüfteten Strahlreglers oder Strahlbelüfters vorgesehen ist.

8. Vorrichtung (1) nach einem der vorgegangenen Ansprüche, **dadurch gekennzeichnet, dass** an dem Wasserauslass (23) ein Spritzschutz (3) vorgesehen ist, welcher aus vertikal ausgerichteten, flexiblen und/oder elastischen sowie kammerartig ausgebildeten Rippen (30) gebildet ist.

9. Vorrichtung (1) nach einem der vorgegangenen Ansprüche, **dadurch gekennzeichnet, dass** an einem Gehäuseteil oder an einer Gehäusekammer (2b) eine mit einem Verschluss (27) verschließbare Wartungsöffnung (202) vorgesehen ist.

10. Vorrichtung (1) nach einem der vorangegangenen Ansprüche, **dadurch gekennzeichnet, dass** die Vorrichtung (1) zum Reinigen eines ein- oder mehrklingigen Nassrasiererklingenkopfes bestimmt ist.

## Claims

1. Arrangement (1), in particular outflow arrangement, having a housing which can be fitted on a water outflow of a sanitary outflow fitting via a water-throughflow opening (20), which water-throughflow opening is followed by at least one channel (22), which directs water to at least one device (21) which is arranged within the housing (2) of the arrangement (1) and is designed to generate at least one pulsating water jet of the mains water exiting from the outlet of the faucet, wherein the device (21) receives the mains water via the channel (22) and passes it on, at mains pressure, to a water outlet (23), wherein the arrangement (1) comprises at least one water outlet (25) connected to at least one further channel (24).

2. Arrangement (1) according to Claim 1, **characterized by** the provision of at least one valve (26), a shut-off member (26) and/or a deflecting member (26), by means of which the mains water is directed either into the channel (22) or into the channel (24) .

3. Arrangement (1) according to either of Claims 1 or 2, **characterized in that** the water outlets (23, 25) are arranged within a plurality of housing parts or housing chambers (2a, 2b), wherein at least one housing part or at least one housing chamber (2a, 2b) is arranged in a rotatable or tiltable manner on the housing (2).

4. Arrangement (1) according to Claim 3, **characterized in that** the housing parts or housing chambers (2a, 2b) each have at least one water inlet (200a, 200b), wherein the at least one valve (26), shut-off member (26) or deflecting member (26) is designed, and arranged, such that rotation or tilting of one or more housing parts or housing chambers (2a, 2b) causes the at least one valve (26), shut-off member (26) or deflecting member (26) to prevent the throughflow of the mains water at a water inlet (200a, 200b).

5. Arrangement (1) according to Claim 4, **characterized in that** the water inlets (200a, 200b) are arranged in a rotatable manner at a cylindrical water-throughflow opening (20) or on a housing part (2c), which encloses the water-throughflow opening (20), wherein the at least one valve (26), shut-off member (26) or deflecting member (26) is arranged in a fixed manner within the water-throughflow opening (20) in order to prevent throughflow into one of the two water inlets (200a, 200b).

6. Arrangement (1) according to one of preceding Claims 2 to 5, **characterized in that** the at least one valve (26), shut-off member (26) or deflecting member (26) can be actuated manually outside the housing (2).

7. Arrangement (1) according to one of preceding Claims 3 to 6, **characterized in that** an opening (201) on which to arrange an aerated jet regulator or jet aerator is provided on a housing part or on a housing chamber (2a).

8. Arrangement (1) according to one of the preceding claims, **characterized by** the provision, on the water outlet (23), of a splash guard (3), which is formed from vertically oriented, flexible and/or elastic ribs (30) formed in a chamber-like manner.

9. Arrangement (1) according to one of the preceding claims, **characterized in that** a maintenance opening (202), which can be closed by a closure (27), is provided on a housing part or on a housing chamber (2b) .

10. Arrangement (1) according to one of the preceding claims, **characterized in that** the arrangement (1) is intended for cleaning a wet-shaver head having one or more blades.

## Revendications

1. Dispositif (1), en particulier dispositif de sortie, avec un boîtier, qui peut être monté sur une ouverture d'écoulement d'eau (20) à une sortie d'eau d'une armature de sortie sanitaire, ouverture d'écoulement d'eau à laquelle se raccorde au moins un canal (22) conduisant de l'eau à au moins un dispositif (21) disposé à l'intérieur du boîtier (2) du dispositif (1) et configuré pour la production d'au moins un jet d'eau pulsé de l'eau de distribution sortant de la sortie du robinet, dans lequel le dispositif (21) reçoit l'eau de distribution par le canal (22) et la cède à la pression de distribution à une sortie d'eau (23), dans lequel le dispositif (1) comprend au moins une sortie d'eau (25) raccordée à au moins un autre canal (24).

2. Dispositif (1) selon la revendication 1, **caractérisé en ce qu'**il est prévu au moins une soupape (26), un organe d'arrêt (26) et/ou un organe de déviation (26), au moyen duquel l'eau de distribution est conduite soit dans le canal (22) soit dans le canal (24).

3. Dispositif (1) selon une des revendications 1 ou 2, **caractérisé en ce que** les sorties d'eau (23, 25) sont disposées à l'intérieur de plusieurs parties de boîtier ou de plusieurs chambres de boîtier (2a, 2b), dans lequel au moins une partie de boîtier ou au moins une chambre de boîtier (2a, 2b) est disposée de façon rotative ou inclinable sur le boîtier (2).

4. Dispositif (1) selon la revendication 3, **caractérisé en ce que** les parties de boîtier ou les chambres de boîtier (2a, 2b) présentent respectivement au moins une entrée d'eau (200a, 200b), dans lequel ladite au moins une soupape (26), ledit au moins un organe d'arrêt (26) ou ledit au moins un organe de déviation (26) est configuré(e) et disposé(e) de telle manière que, par rotation ou inclinaison d'une ou de plusieurs parties de boîtier ou chambres de boîtier (2a, 2b), ladite au moins une soupape (26), ledit au moins un organe d'arrêt (26) ou ledit au moins un organe de déviation (26) empêche l'écoulement de l'eau de distribution à une entrée d'eau (200a, 200b).

5. Dispositif (1) selon la revendication 4, **caractérisé en ce que** les entrées d'eau (200a, 200b) sont disposées de façon rotative à une ouverture d'écoulement d'eau de forme cylindrique (20) ou à une partie de boîtier (2c) comprenant l'ouverture d'écoulement d'eau (20), dans lequel ladite au moins une soupape (26), ledit au moins un organe d'arrêt (26) ou ledit au moins un organe de déviation (26) est disposé(e) de façon fixe à l'intérieur de l'ouverture d'écoulement d'eau (20) pour empêcher un écoulement dans une des deux entrées d'eau (200a, 200b).

6. Dispositif (1) selon l'une quelconque des revendications 2 à 5, **caractérisé en ce que** ladite au moins une soupape (26), ledit au moins un organe d'arrêt (26) ou ledit au moins un organe de déviation (26) peut être actionné(e) manuellement à l'extérieur du boîtier (2).

7. Dispositif (1) selon l'une quelconque des revendications 3 à 6, **caractérisé en ce qu'**il est prévu sur une partie de boîtier ou à une chambre de boîtier (2a) une ouverture (201) pour disposer un régulateur de jet aéré ou un aérateur de jet.

8. Dispositif (1) selon l'une quelconque des revendications précédentes, **caractérisé en ce qu'**il est prévu à la sortie d'eau (23) une protection contre les éclaboussures (3), qui est formée par des nervures (30) orientées verticalement, flexibles et/ou élastiques et réalisées en forme de chambre.

9. Dispositif (1) selon l'une quelconque des revendications précédentes, **caractérisé en ce qu'**il est prévu sur une partie de boîtier ou à une chambre de boîtier (2b) une ouverture d'entretien (202) pouvant être fermée avec une fermeture (27).

10. Dispositif (1) selon l'une quelconque des revendications précédentes, **caractérisé en ce que** le dispositif (1) est destiné au nettoyage d'une tête à lames de rasoir humide à une ou plusieurs lame(s).
